# FASCICULE DE BREVET EUROPEEN

(11) **EP 2 767 640 B1**
(45) Date de publication et mention de la délivrance du brevet: **20.01.2016**
(21) Numéro de dépôt: 14290038.0
(22) Date de dépôt: 18.02.2014
(51) Int. Cl.: E03D 5/10, E03D 13/00

(54) **Dispositif pour commander électroniquement le rinçage d'un urinoir.**
Vorrichtung zur elektronischen Steuerung der Spülung eines Urinals
Device for electronically controlling the flushing of a urinal

(30) Priorité: 18.02.2013 FR 1300352
(43) Date de publication de la demande: 20.08.2014
(73) Titulaire: Delabie, 80130 Friville Escarbotin (FR)
(72) Inventeur: Bargé, Eric, 80130 Friville Escarbotin (FR)
(74) Mandataire: Hammond, William

(56) Documents cités:
- DE-T2- 69 112 781
- US-A1- 2006 006 354

## Description

La présente invention est relative à un dispositif pour commander électroniquement le rinçage d'un urinoir tout en minimisant la consommation d'eau (notamment en cas d'affluence dans des lieux publics), selon le préambule de la revendication 1.

Le rinçage automatique d'un urinoir est habituellement réalisé par l'ouverture et la fermeture d'une électrovanne commandée électroniquement : ceci permet d'assurer une meilleure hygiène et de réduire la consommation d'eau par rapport à des robinets à commande manuelle. Ces commandes électroniques fonctionnent avec un cycle constant, à savoir : prise en compte de la présence d'un utilisateur et déclenchement du rinçage au départ de celui-ci. Certains systèmes plus sophistiqués comportent un pré-rinçage au moment de l'arrivée d'un utilisateur dans le champ de détection aux abords de l'urinoir.

Un tel dispositif est décrit dans le document US2006 000 6354.

Par ailleurs, des urinoirs munis de tels systèmes sont souvent installés dans des lieux publics tels que gares, salles de sport, aires d'autoroutes, et plus généralement dans des bâtiments destinés à recevoir un nombreux public.

Ces systèmes connus ont notamment pour inconvénient de provoquer une consommation d'eau qui reste trop importante selon l'utilisation, et de risquer de se déclencher de façon intempestive dès lors qu'une personne est détectée au voisinage de l'urinoir.

Aussi un des buts de la présente invention est-il de fournir un dispositif pour commander électroniquement le rinçage d'un urinoir qui permet d'obvier les inconvénients des installations actuelles.

Un autre but de l'invention est de fournir un tel dispositif qui soit le plus fiable et simple possible.

Ces buts, ainsi que d'autres qui apparaîtront par la suite, sont atteints par un dispositif pour commander électroniquement le rinçage d'un urinoir au cours duquel, on détecte la présence d'un utilisateur et on déclenche un rinçage au départ de cet utilisateur, ce rinçage comprenant un premier rinçage, un rinçage court, d'une durée T₁, un deuxième rinçage d'une durée T₃, supérieure à celle de T₁ du premier rinçage, après un temps prédéterminé T₂, si un autre utilisateur n'est pas détecté pendant ce temps prédéterminé T₂ puis on effectue un troisième rinçage d'une durée T₅ lorsqu'aucune personne n'est détectée pendant une période longue prédéterminée T₄, comprenant notamment, un détecteur de présence d'un utilisateur relié à un microcontrôleur de commande séquentielle suivant les différentes durées T₁ à T₅, ce microcontrôleur étant relié à une électrovanne d'exécution/arrêt des premier, deuxième et troisième rinçages, lequel dispositif est caractérisé selon la présente invention par le fait que le microcontrôleur inclut un programme d'exécution séquentielle du processus de rinçage comportant au moins, suite à l'initialisation d'un cycle de fonctionnement répétitif de période longue de durée déterminée T4, une étape de veille de détection de présence d'un utilisateur de l'urinoir, sur réponse positive de présence d'un utilisateur de ce dernier :
- une étape de prise en compte de la présence continue de l'utilisateur pendant une durée déterminée T₀; et, sur réponse positive au test de cette étape,
- appel d'une étape d'exécution d'un rinçage court, constituant un premier rinçage par déroulement des étapes successives d'ouverture de l'électrovanne pendant une durée déterminée T₁, puis d'une étape de fermeture de l'électrovanne; et, sur détection d'un utilisateur suivant,
- une étape de retour à l'étape de prise en compte de la présence continue si une détection d'un utilisateur suivant est effectuée ; sinon, sur absence de détection d'un utilisateur suivant pendant une durée déterminée T₂,
- appel d'une étape d'exécution d'un rinçage long de durée déterminée T₃, constituant un deuxième rinçage, par ouverture puis fermeture de l'électrovanne; puis, sur détection de la présence d'un autre utilisateur,
- appel d'une étape de retour à l'étape de prise en compte de la présence continue d'un utilisateur; sinon, en l'absence de détection de la présence d'un autre utilisateur,
- appel d'une étape de retour à l'étape de veille de détection de présence utilisateur.

Avantageusement, sur réponse négative de présence d'un utilisateur de l'étape de veille pendant la période longue de durée déterminée T₄ du cycle de fonctionnement répétitif, le programme d'exécution séquentielle du processus de rinçage comporte en outre :
- l'appel d'une étape de rinçage périodique, constituant un troisième rinçage, par ouverture puis fermeture de l'électrovanne pendant une durée déterminée T₅.

La description qui va suivre et qui ne présente aucun caractère limitatif, doit être lue en regard de la figure 1 représentant un logigramme du procédé selon la présente invention et de la figure 2 représentant un dispositif pour la mise en oeuvre du procédé.

Le procédé de rinçage d'un urinoir selon la présente invention comprend, d'une part, la détection de la présence continue d'un utilisateur, pour autant que le temps de cette présence continue soit au moins égal à une valeur prédéterminée T₀, et le déclenchement d'un premier rinçage, ou rinçage court, d'une durée T₁ au départ de cet utilisateur, et, d'autre part, au bout d'un temps prédéterminé T₂, le déclenchement d'un deuxième rinçage, ou rinçage long, d'une durée T₃ supérieure à la durée T₁, de manière à bien nettoyer le siphon d'urinoir et la canalisation aval.

En cas d'affluence, l'intervalle de temps entre deux utilisateurs successifs est relativement faible : il est alors intéressant en terme d'économie d'eau de ne pas déclencher le deuxième rinçage. Pour ce faire, celui-ci ne sera déclenché que si l'intervalle de temps entre deux utilisateurs est supérieur au temps prédéterminé T₂.

Aussi, selon la présente invention, il est défini une durée prédéterminée T₂ correspondant à un intervalle du temps de présence entre deux utilisateurs : cette durée prédéterminée T₂ peut être comprise entre 20 et 30 secondes.

Si l'intervalle du temps de présence entre deux utilisateurs est inférieur à cette durée prédéterminée T₂, seul le premier rinçage qui dure le temps déterminé T₁, par exemple de 1 à 2 secondes, a par conséquent lieu. Un tel mode de fonctionnement permet donc de prendre en compte le phénomène d'affluence qui survient de façon systématique, par exemple pendant les entractes lors d'un spectacle, d'une compétition sportive, ou lors de l'arrivée des occupants d'un autocar aux toilettes d'une aire d'autoroute. Ce rinçage court permet avantageusement de rincer suffisamment l'urinoir pour éviter les mauvaises odeurs tout en réduisant fortement la consommation d'eau, tandis que le rinçage long d'une durée T₃, par exemple de l'ordre de 3 à 12 secondes, permet d'éviter notamment les dépôts de sels d'ammoniac ou d'acide urique dans le siphon de l'urinoir et les canalisations : il ne sera déclenché que si aucun utilisateur n'est détecté durant l'intervalle de temps prédéterminé T₂. Une fois ce rinçage long terminé, un nouveau cycle peut recommencer.

Si la présence d'un utilisateur est détectée lors de ce rinçage long, celui-ci est alors aussitôt stoppé et on revient au début du cycle.

Enfin, comme l'intervalle de temps entre deux utilisateurs peut être relativement long, par exemple de plusieurs heures, notamment la nuit, il peut être prévu un troisième rinçage, ou rinçage périodique, d'une durée comprise entre 1 et 30 secondes au bout d'un certain temps de non-utilisation T₄ de l'urinoir. Ce troisième rinçage a surtout pour but d'éviter un désamorçage du siphon équipant l'urinoir du fait de l'évaporation ou d'une aspiration éventuelle.

La présente invention concerne aussi, ainsi que représenté en figure 2, un dispositif pour la mise en oeuvre du procédé décrit ci-dessus qui comprend : un détecteur de présence DP relié à un microcontrôleur de commande µC connecté à une électrovanne EV par un organe de puissance OP.

Si le temps de présence continue d'un utilisateur est au moins égal à une valeur prédéterminée T₀, le microcontrôleur prend en compte la présence de l'utilisateur. La valeur T₀ est par exemple de 10 secondes afin d'éviter une mise en oeuvre intempestive du procédé.

Lorsque l'utilisateur quitte l'urinoir, le signal de non présence est pris en compte par le microcontrôleur qui alors commande l'ouverture de l'électrovanne pour un premier rinçage ou rinçage court d'une durée T₁ par exemple 1 à 2 secondes.

Si la présence d'un autre utilisateur est signalée par le détecteur de présence avant la fin du laps d'un temps prédéterminé T₂, par exemple 20 à 30 secondes, le microcontrôleur prend en compte cette nouvelle présence d'un utilisateur et ne déclenche pas l'ouverture de l'électrovanne.

Si la présence d'un autre utilisateur n'a pas été détectée par le détecteur de présence durant ce laps de temps prédéterminé T₂, le microcontrôleur commande dans ce cas une nouvelle ouverture de l'électrovanne pour un deuxième rinçage, ou rinçage long, d'une durée T₃ ; puis le système se met en veille dans l'attente de l'arrivée d'un nouvel utilisateur. Mais, si pendant ce rinçage long le détecteur de présence détecte la présence d'un utilisateur, alors le microcontrôleur commande la fermeture immédiate de l'électrovanne ; un nouveau cycle peut ensuite commencer.

Lorsque le détecteur de présence ne détecte pas de présence d'une durée mini T₀ d'un utilisateur et ce pendant une période longue prédéterminée T₄, par exemple 12 heures ou 24 heures, le microcontrôleur est programmé de manière à ouvrir l'électrovanne au terme de cette période T₄ pour un troisième rinçage d'une durée T₅ comprise entre 1 à 30 secondes de façon à éviter un désamorçage du siphon de l'urinoir du fait de l'évaporation ou d'une aspiration éventuelle. Mais si pendant ce troisième rinçage, le détecteur de présence détecte la présence d'un utilisateur, alors le microcontrôleur commande la fermeture immédiate de l'électrovanne.

Le procédé selon la présente invention est en outre avantageusement mis en oeuvre grâce à un système permettant un choix parmi les durées préprogrammées, tel que sélecteur mécanique à plusieurs positions, ou une télécommande, ou un cycle d'approches manuelles du détecteur pour adapter les durées de rinçage aux besoins de l'installation tels que dimensions de l'urinoir ou dimensions du siphon.

Un tel dispositif est maintenant décrit de manière plus détaillée en liaison avec la figure 2 et la figure 1.

Il comporte, de manière non limitative, un microcontrôleur programmé µC qui commande une électrovanne EV par l'intermédiaire d'un organe de puissance OP, l'électrovanne EV, alimentée par le réseau d'adduction d'eau, permettant ainsi d'exécuter le processus de rinçage de l'urinoir U tel que décrit ci-dessus. Le microcontrôleur µC est en outre relié à un détecteur DP de présence, tel qu'un détecteur de présence à infrarouge IR par exemple, le signal délivré par ce dernier au microcontrôleur µC permettant de détecter la présence ou l'absence d'un utilisateur, et finalement l'utilisation de l'urinoir U.

En référence à la figure 1, on indique que le microcontrôleur µC inclut un programme d'exécution séquentielle du processus de rinçage précédemment décrit.

Le microcontrôleur µC est ainsi programmé pour exécuter une suite d'instructions comportant au moins, suite à l'initialisation d'un cycle de fonctionnement répétitif de périodes longues de durée déterminée, la durée T₄ précédemment décrite dans la description, une étape de veille 100 de détection de présence d'un utilisateur. La détection de présence est représentée à l'étape de veille100 par le test PU?.

Sur réponse positive PU?+ de présence d'un utilisateur de l'urinoir, le programme comporte également, ainsi que représenté en figure 1, une étape 101 de détection, notée DU?, de la présence continue de l'utilisateur pendant une durée déterminée, la durée T₀ précédemment mentionnée dans la description. Sur réponse négative au test 101 DU?-, un retour à l'étape 101 de détection est effectué.

Sinon, sur réponse positive DU?+ au test de l'étape 101, le programme comporte en outre l'appel d'une étape 102 d'exécution d'un rinçage court, constituant le premier rinçage de durée T₁ précédemment mentionné dans la description. Suite à l'exécution d'un nouveau test de présence utilisateur à l'étape 102, test noté PU?, et en réponse négative à ce test, soit en l'absence de l'utilisateur, le programme comporte ensuite l'exécution des étapes successives d'ouverture 103 de l'électrovanne EV puis d'une étape de fermeture 104 de l'électrovanne EV au bout de la durée T₁ précitée pour l'exécution effective du rinçage court.

L'étape 104 de fermeture de l'électrovanne 104 est alors suivie d'une étape de temporisation 105 pendant la durée T₂, précédemment mentionnée dans la description, au cours de laquelle un test de détection d'un utilisateur suivant, noté DUs? est exécuté.

Sur réponse positive DUs ? + au test de détection d'un utilisateur suivant, à l'étape 105, un retour 105a est effectué vers à l'étape 101 de détection de présence continue d'un utilisateur suivant est effectuée. En effet, ainsi que mentionné précédemment dans la description, une telle situation d'un nombre important d'utilisateurs successifs défilant quasi continûment devant le dispositif objet de l'invention se produit à l'entracte d'un spectacle par exemple. Ceci permet d'exécuter successivement un rinçage court entre chaque utilisateur.

Sinon, en l'absence de détection 105 DUs? - d'un utilisateur suivant, le programme exécute l'appel d'une étape 106 d'exécution d'un rinçage long de durée déterminée, la durée T₃, constituant le deuxième rinçage, ainsi que mentionné précédemment dans la description. Cette opération est exécutée par ouverture 106 puis fermeture 108 de l'électrovanne EV pendant la durée T₃.

Suite à la fermeture de l'électrovanne EV à l'étape 108, sur détection 109 PUa?+ de la présence d'un autre utilisateur, le programme exécute l'appel d'une étape de retour 109a à l'étape 101 de détection de présence continue d'un utilisateur pendant la durée T₀ déterminée et d'appel d'exécution 102 du rinçage court.

Sinon, en l'absence 109 PUa? - d'une détection de la présence d'un autre utilisateur, le programme exécute l'appel d'une étape de retour 109b à l'étape 100 de veille de détection de présence utilisateur initiale.

On comprend que grâce à la mise en oeuvre du microcontrôleur exécutant le programme précité dans le dispositif objet de l'invention, ce dernier permet l'exécution du procédé selon l'invention en respectant de manière très précise la répétition successive de rinçages courts, suivie d'un rinçage long, et ainsi successivement pour réaliser le cycle de rinçage conforme au procédé objet de l'invention. Ce résultat est atteint non seulement grâce à la discrimination de la présence successive d'utilisateurs, de la présence d'un autre utilisateur et le cas échéant d'utilisateurs successifs de ce dernier, au moyen du détecteur de présence DP, mais également grâce au choix judicieux des valeurs de durée T₀, T₁, T₂ et T₃ précédemment mentionnées dans la description.

Enfin, ainsi que représentés au dessin de la figure 1, sur réponse négative PU? - de présence d'un utilisateur de l'étape de veille 100 pendant la période longue de durée déterminée T₄ du cycle de fonctionnement répétitif, le programme d'exécution séquentielle du processus de rinçage objet de l'invention comporte en outre l'appel d'une étape 107 de rinçage périodique, constituant le troisième rinçage, par ouverture 107 puis fermeture 108 de l'électrovanne EV pendant la durée déterminée T₅ précédemment mentionnée dans la description.

Le dispositif objet de l'invention de même que le procédé mis en oeuvre pour ce dispositif ne sont pas limités dans leur mise en oeuvre aux valeurs de durée mentionnées dans la description.

En particulier, les différentes durées précitées peuvent être paramétrables, contrôlées à distance et la valeur relative de ces durées, en particulier la valeur relative de leur rapport, peut être rendue adaptative en fonction de la fréquentation de l'urinoir équipé d'un dispositif mettant en oeuvre le procédé objet de l'invention ou d'une installation de groupes d'urinoirs destinés au grand public. On comprend, en particulier, qu'alors que le réglage de la valeur relative de ces durées permet d'adapter la flexibilité d'utilisation et de mise en oeuvre du procédé du dispositif objet de l'invention, le choix et le réglage de leur valeur absolue intrinsèque détermine l'économie d'eau de rinçage, pour un débit d'eau d'alimentation de l'électrovanne EV déterminé.

## Revendications

1. dispositif pour commander électroniquement le rinçage d'un urinoir au cours duquel, on détecte la présence d'un utilisateur et on déclenche un rinçage au départ de cet utilisateur, ce rinçage comprenant un premier rinçage d'une durée T₁, un deuxième rinçage d'une durée T₃, après un temps prédéterminé T₂, si un autre utilisateur n'est pas détecté pendant ce temps prédéterminé T₂, comprenant notamment, un détecteur de présence d'un utilisateur relié à un microcontrôleur de commande séquentielle, ce microcontrôleur étant relié à une électrovanne d'exécution/arrêt des premier, deuxième et troisième rinçages, le microcontrôleur incluant un programme d'exécution séquentielle du processus de rinçage comportant au moins, suite à l'initialisation d'un cycle de fonctionnement répétitif de période longue de durée déterminée (T4), une étape (100) de veille de détection de présence d'un utilisateur (PU ?) de l'urinoir, sur réponse positive (PU+) de présence d'un utilisateur de ce dernier :
- une étape (101) de prise en compte de la présence continue (DU?) de l'utilisateur pendant une durée déterminée (T₀); et, sur réponse positive (DU?+) au test de cette étape (101),
- appel d'une étape (102) au cours de laquelle est effectué un nouveau test de présence de l'utilisateur (PU ?) et en cas de réponse négative à ce test, est exécuté un rinçage court, constituant un premier rinçage par déroulement des étapes successives (103) d'ouverture de l'électrovanne pendant une durée déterminée (T₁), puis d'une étape (104) de fermeture de l'électrovanne;
- ladite étape (104) de fermeture de l'électrovanne étant suivie d'une étape (105) de temporisation déterminée pendant une durée (T₂) au cours de laquelle un test de détection d'un utilisateur suivant (DUs ?) est exécuté :
- si un utilisateur suivant est détecté (105+) alors retour (105a) à l'étape (101) de prise en compte de la présence continue,
- si aucun nouvel utilisateur n'a été détecté (105-) pendant cette durée déterminée T₂ alors appel d'une étape (106) d'exécution d'un rinçage long de durée déterminée (T₃), constituant un deuxième rinçage, par ouverture puis fermeture (108) de l'électrovanne (EV) puis, sur détection (109+) de la présence d'un autre utilisateur (PUa ?+),
- appel d'une étape de retour (109a) à l'étape (101) de prise en compte de la présence continue d'un utilisateur; sinon, en l'absence (109-) de détection de la présence d'un autre utilisateur (PUa ?-),
- appel d'une étape de retour (109b) à l'étape (100) de veille de détection de présence utilisateur, **caractérisé en ce que** le premier rinçage est un rinçage court, la durée T₃ est supérieure à celle de T₁, et après T₂ on effectue un troisième rinçage d'une durée T₅ lorsqu'aucune personne n'est détectée pendant une période longue prédéterminée T₄, et le microcontrôleur est commandé suivant les différentes durées T₁ à T₅.

2. Dispositif selon la revendication 1, **caractérisé en ce que**, sur réponse négative (PU?-) de présence d'un utilisateur de l'étape de veille (100) pendant la période longue de durée déterminée (T₄) du cycle de fonctionnement répétitif, ledit programme d'exécution séquentielle du processus de rinçage comporte en outre :
- l'appel d'une étape (107) de rinçage périodique, constituant un troisième rinçage, par ouverture (107) puis fermeture (108) de l'électrovanne (EV) pendant une durée déterminée (T₅).

## Patentansprüche

1. Vorrichtung zur elektronischen Steuerung der Spülung eines Urinals, im Laufe derer die Anwesenheit eines Benutzers detektiert und, wenn dieser Benutzer das Urinal verlässt, eine Spülung ausgelöst wird, wobei diese Spülung eine erste Spülung einer Dauer T₁ und nach einer vorgegebenen Zeit T₂ eine zweite Spülung einer Dauer T₃ umfasst, wenn während dieser vorgegebenen Zeit T₂ kein weiterer Benutzer detektiert wird, insbesondere umfassend einen Benutzer-Anwesenheitsdetektor, der mit einem Mikrocontroller für eine sequenzielle Steuerung verbunden ist, wobei der Mikrocontroller mit einem Magnetventil zum Durchführen/Stoppen der ersten, zweiten und dritten Spülung verbunden ist, wobei der Mikrocontroller ein Programm für die sequenzielle Durchführung des Spülvorgangs enthält, wobei das Programm im Anschluss an die Initialisierung eines sich wiederholenden Funktionszyklus einer langen Periode einer definierten Dauer (T4) einen Schritt (100) der Überwachung der Detektion der Anwesenheit eines Benutzers (PU?) des Urinals enthält, und bei einer Bejahung (PU+) der Anwesenheit eines Benutzers des Urinals:
- einen Schritt (101) der Berücksichtigung der fortgesetzten Anwesenheit (DU?) des Benutzers während einer definierten Dauer (T₀) und bei einem positiven Ergebnis (DU?+) bei der Überprüfung in diesem Schritt (101)
- den Aufruf eines Schritts (102), in dessen Verlauf eine erneute Überprüfung auf Anwesenheit des Benutzers (PU?) erfolgt, wobei bei einem negativen Ergebnis bei dieser Überprüfung eine Kurzspülung durchgeführt wird, die eine erste Spülung darstellt, bei der aufeinanderfolgende Schritte (103) von einem Öffnen des Magnetventils während einer ersten definierten Dauer (T₁), und dann von einem Schritt (104) eines Schließens des Magnetventils durchgeführt werden;
- wobei der Schritt (104) des Schließens des Magnetventils gefolgt wird von einem Schritt (105) einer definierten Verzögerung während einer Dauer (T₂), in deren Verlauf eine Überprüfung auf eine Detektion eines nachfolgenden Benutzers (DUs?) durchgeführt wird:
- wobei, wenn ein nachfolgender Benutzer detektiert wird (105+), eine Rückkehr (105a) zu dem Schritt (101) der Berücksichtigung der fortgesetzten Anwesenheit erfolgt,
- wobei, wenn während dieser definierten Dauer T₂ kein neuer Benutzer detektiert wurde (105-), ein Schritt (106) zur Durchführung einer Langspülung einer definierten Dauer (T₃) aufgerufen wird, die eine zweite Spülung darstellt, bei der ein Öffnen und anschließendes Schließen (108) des Magnetventils (EV) erfolgt, und dann bei Detektion (109+) der Anwesenheit eines weiteren Benutzers (PUa?+)
- ein Schritt zur Rückkehr (109a) zu dem Schritt (101) der Berücksichtigung der fortgesetzten Anwesenheit aufgerufen wird; und wobei andernfalls, bei Fehlen (109-) einer Detektion der Anwesenheit eines weiteren Benutzers (PUa?-)
- ein Schritt zur Rückkehr (109b) zu dem Schritt (100) der Überwachung der Detektion der Anwesenheit eines Benutzers aufgerufen wird,
***dadurch gekennzeichnet,* dass** die erste Spülung eine Kurzspülung ist, dass die Dauer T₃ länger ist als die Dauer T₁ und dass nach T₂ eine dritte Spülung einer Dauer T₅ durchgeführt wird, wenn während einer definierten langen Periode T₄ niemand detektiert wird, und dass der Mikrocontroller entsprechend den unterschiedlichen Dauern T₁ bis T₅ gesteuert wird.

2. Vorrichtung nach Anspruch 1, ***dadurch gekennzeichnet**,* das bei einer Verneinung (PU?-) der Anwesenheit eines Benutzers in dem Schritt der Überwachung (100) während der langen Periode einer definierten Dauer (T₄) des sich wiederholden Funktionszyklus das Programm für die sequenzielle Durchführung des Spülvorgangs ferner enthält:
- den Aufruf eines Schritts (107) einer periodischen Spülung, der eine dritte Spülung darstellt, bei der ein Öffnen (107) und dann ein Schließen (108) des Magnetventils (EV) während einer definierten Dauer (T₅) erfolgt.

## Claims

1. A device for electronically controlling the flushing of a urinal, during which the presence of a user is detected and a flushing is triggered on departure of this user, this flushing including a first flushing of a duration T₁, a second flushing of a duration T₃, after a predetermined time T₂, if another user is not detected during this predetermined time T₂, including more especially a detector of the presence of a user which is connected to a sequential control microcontroller, this microcontroller being connected to an execution/stop solenoid valve of the first and second flushings, the microcontroller including a sequential execution program of the flushing process comprising at least, following the initialisation of an repetitive operating cycle of a long period of determined duration (T4), a monitoring step (100) for detection of the presence of a user (PU ?) of the urinal, on positive response (PU+) of the presence of a user of the latter:
- a step (101) of taking into account the continued presence (DU?) of the user during a determined duration (To); and, on positive response (DU?+) to the test of this step (101),
- call of a step (102), during which a new test of the presence of the user (PU ?) is carried out and in the case of a negative response to this test, a short flushing is executed, constituting a first flushing by running successive steps (103) of opening the solenoid valve for a determined duration (T₁), then a step (104) of closure of the solenoid valve;
- the said step (104) of closure of the solenoid valve being followed by a determined delay step (105) for a duration (T₂) during which a test for detection of a next user (DUs ?) is executed:
- if a next user is detected (105+), then return (105a) to the step (101) of taking into account continued presence,
- if no new user has been detected (105-) during this determined duration T₂, then call of a step (106) of execution of a long flushing of determined duration (T₃) constituting a second flushing, by opening then closing (108) of the solenoid valve (EV) then, on detection (109+) of the presence of another user (PUa ?+),
- call of a return step (109a) to the step (101) of taking into account the continued presence of a user; if not, in the absence (109-) of detection of the presence of another user (PUa ?-),
- call of a return step (109b) to the monitoring step (100) of detection of the presence of a user,
**characterised in that** the first flushing is a short flushing, the duration T₃ is greater than that of T₁, and after T₂ a third flushing is carried out of a duration T₅ when no person is detected during a predetermined long period T4, and the microcontroller is controlled according to the different durations T₁ to T₅.

2. The device according to Claim 1, **characterised in that,** on negative response (PU?-) of the presence of a user of the monitoring step (100) during the long period of determined duration (T₄) of the repetitive operating cycle, the said sequential execution program of the flushing process further comprises:
- the call of a periodic flushing step (107), constituting a third flushing, by opening (107) then closing (108) of the solenoid valve (EV) during a determined duration (T₅).
